# EUROPÄISCHE PATENTSCHRIFT

(11) **EP 1 294 254 B1**
(45) Veröffentlichungstag und Bekanntmachung des Hinweises auf die Patenterteilung: **15.06.2005**
(21) Anmeldenummer: 02766628.8
(22) Anmeldetag: 12.04.2002
(51) Int. Cl.: A47C 1/024, A47C 17/16

(54) **SITZ-LIEGESESSELBESCHLAG MOTORISCH VERSTELLBAR**
SEAT-RECLINER FITTING THAT CAN BE ADJUSTED BY A MOTOR
ARMATURE DE FAUTEUIL A POSITION COUCHEE ET ASSISE REGLABLE PAR MOTEUR

(30) Priorität: 14.04.2001 DE 20106560 U
(43) Veröffentlichungstag der Anmeldung: 26.03.2003
(73) Patentinhaber: Dewert Antriebs- und Systemtechnik GmbH & Co. KG, 32278 Kirchlengern (DE)
(72) Erfinder: HESSE, Detlef, 33415 Verl (DE)
(74) Vertreter: Philipp, Matthias, Dr.
(86) Internationale Anmeldenummer: PCT/EP2002/004103
(87) Internationale Veröffentlichungsnummer: WO 2002/087389

(56) Entgegenhaltungen:
- DE-U- 9 420 149
- US-A- 3 743 348
- US-A- 4 007 960
- US-A- 4 365 836
- US-A- 5 354 116

## Beschreibung

Die Erfindung betrifft einen Sesselbeschlag zur motorischen Neigungs-Verstellung einer Rückenlehne und zum motorischen Ausund Einfalten einer zweiteiligen Beinstütze.

Bekannte Beschläge solcher Art bestehen aus einer Vielzahl von einzelnen Elementen und Baugruppen, die in ein Sesselgestell und an die Armlehn-, Rückenlehn-, Sitz- und Beinstützelemente montiert und miteinander verbunden werden müssen.

Ein Sessel mit verstellbarer Zehne and Fußbank ist aus Dokument DE-U- 9 420 149 bekannt.

Es ist Aufgabe der Erfindung, einen wesentlich einfacheren Möbelbeschlag zu schaffen, der äußerst einfach an die Möbelteile zu montieren ist.

Die Lösung besteht darin, daß der Beschlag vollständig zwischen zwei mit Traversen verbundenen Seitenplatinen werksseitig vormontiert ist, an denen jeweils eine Seitenwand mit einer Armlehne zu befestigen ist, daß an jeder Seitenplatine Sitzbeschlaglenker direkt oder indirekt angelenkt sind, an denen ein Montagewinkel zur Befestigung eines Sitzrahmens, über dessen Länge er sich annähernd erstreckt, angelenkt ist, und die Beinstützenteile mit einem Scherenlenker direkt oder indirekt als Stützenbeschlaglenker angelenkt sind, die an Winkelstücken jeweils die Beinstützen tragen, und an dem Montagewinkel direkt oder indirekt eine Montageplatte zum Halten eines Rückenlehnenrahmens angelenkt ist und daß zwischen den beidseitigen Montageplatten ein Rückenlehnenquerholm angeordnet ist und zwischen den beiderseitigen Montagewinkeln ein Sitzquerholm angeordnet ist und zwischen diesem und dem Rückenlehnenquerholm sich ein Antriebsglied eines Rückenlehnenverstellmotors erstreckt und daß zwischen den beiden Scheren sich ein Scherenquerholm erstreckt, zwischen dem und einer der Traversen sich ein Antriebsglied eines Beinstützenantriebsmotors erstreckt, oder daß sich das Antriebsglied des Beinstützenmotors zwischen einer Traverse und einem zwischen den Montagewinkeln angeordneten Querholm erstreckt.

Vorteilhafte Ausgestaltungen sind in den Unteransprüchen angegeben.

Die Grundstruktur, die die gesamten Lenker- und Antriebsmittel tragen und auch die darauf zu montierenden Rückenlehn-, Sitz- und Stützelemente tragen, besteht aus den beiden äußeren Seitenplatinen, an denen die Seitenteile mit den Armlehnen anzubringen sind, und den zwischenliegenden mit diesen fest verbundenen Traversen. Die Lenker sind aus Flacheisen, z. T. soweit ein schmaler Freiraum benötigt wird, gekröpft, nahe an den Platinen angeordnet, und die Montagewinkel und Winkelstücke erstrecken sich mit ihren Montageschenkeln zwecks Aufnahme des Sitzrahmens bzw. der plattenförmigen Beinstützen jeweils nach innen. Die Grundstruktur umfaßt auch die Antriebe mit den Motoren.

Die Antriebskräfte werden von den Motoren über Querholme auf die jeweils symmetrisch zu beiden Seiten angeordneten, zu bewegenden Beschlagteile durch Querholme direkt oder indirekt übertragen. Als Antriebsmittel sind vorzugsweise Spindelmotoren vorgesehen, die sehr einfach anzulenken sind.

Die gesamte Grundstruktur ist an ihren Seitenplatinen in tragenden Seitenwänden aufgenommen, die die Armlehnen und Seitenpolsterung tragen. Ein gesonderter Grundrahmen für das Möbel entfällt, da alle weiteren Möbelteile, die Lehne, der Sitz und die Beinstützplatten auf der Grundstruktur gehalten und befestigt sind. Die Querstabilität des Möbels ergibt sich außer durch die Traversen durch die Querholme und die winkelfest aufgeschraubten Möbelteile, die von Seitenbeschlag zu Seitenbeschlag reichen.

Die Traversen und Holme sind bevorzugt aus Rohren hergestellt, die in passende Ausnehmungen eingesetzt und dort lösbar oder fest verbunden, z. B. verschweißt, sind.

Die beiden Beinstützen liegen durch eine geeignete Ausbildung der Scherenlenker und Anlenkungen der sitzseitigen Stütze einerseits am unteren frontseitigen Scherenabschnitt und andererseits mit einem Hilfslenker am unteren sitzseitigen Scherenabschnitt so zueinander, daß die Beinstützen ausgefahren in einer Ebene hintereinander und eingefahren je etwa senkrecht hintereinander angeordnet sind, wobei sich die innere Stützplatte zwischen den Scheren erstreckt und die breitere äußere Stützplatte die Frontseite unter dem Sitz abschließt. Die Stützplatten können mit einem passenden Polster belegt oder mit Polsterstoff bezogen sein, so daß sie ein integraler Bestandteil der optischen Sitzgestaltung sind.

Eine vorteilhafte weite Ausladung der Beinstützen wird durch lange Scherenglieder erreicht, die nahe unter dem Sitz direkt oder indirekt an den Seitenplatinen angelenkt sind und beim Verschwenken bis nahe auf den Boden reichen. Der gesamte Verschwenkwinkel der inneren Scherenlenker beträgt ca. 145°. Sie liegen in einer Ebene der Schere, so daß geringe Momente in den Lagern auftreten. Die vorderen Lenker der Schere liegen jeweils beidseitig der hinteren und des zugehörigen Anschlußschenkels des Winkelstückes, das die Schere abschließt. Einer der vorderen Scherenlenker, vorzugsweise der äußere, ist so breit ausgeführt, daß er den anderen stets zumindest etwas überlappt, so daß keine Quetschgefahr beim Verstellen der Schere für Finger od. gl. besteht. Außerdem gibt diese breite Ausbildung des Scherenlenkers eine hohe Stabilität bei ausgefahrener Stütze zur Aufnahme der Last.

Die Sitz-Montagewinkel sind jeweils vorn.mit einem kurzen und hinten mit einem längeren Sitzbeschlaglenker an der Seitenplatine direkt oder indirekt angelenkt. Diese Sitzlenker erstrecken sich nach oben. Der vordere Lenker ist mit einem Beinstützenbeschlaglenker verbunden und wird mit diesem zusammen durch den Beinstützenverstellantrieb verstellt. Der Sitz ist dadurch mit den Beinstützen so gekoppelt, daß die Sitzlenker bei ausgestellten Stützen annähernd parallel stehen und bei eingestellten Stützen nach vorn geneigt sind, so daß in dieser Stellung der Sitz vorn weiter abgesenkt ist und sich beim Verstellen hinten im wesentlichen auf konstanter Höhe befindet. Da die Rückenlehne am Sitzmontagewinkel im hinteren Bereich angelenkt ist und der Lehnenverstellantrieb sich zwischen dem Sitz und der Rückenlehne befindet, bleibt die jeweilige Lehnenposition relativ zum Sitz von der Beinstützenverstellung unberührt, die Sitz und Lehne gemeinsam etwa horizontal verlagert.

In einer ersten Ausführung sind jeweils der Montagewinkel des Sitzes und die Montageplatte der Lehne an einem Montagewinkelfortsatz gelenkig miteinander verbunden, der etwa auf der mittleren Höhe des Sitzes und der Lehne zwischen diesen nahe dem Lehnpolster angeordnet ist. Dadurch schließen die beiden Polster in der Sitzstellung dicht aneinander an und entfernen sich in der Liegestellung nur etwa um ein Maß, das der halben Sitzpolsterhöhe entspricht. Die seitlich eng an den Polsterungen angebrachten Gelenke und Montageteile sind in dem Spalt ausreichend nach unten versetzt, um nicht störend zu wirken.

In einer zweiten Ausführung sind jeweils der Montagewinkel und die Montageplatte mit einem Lehnenscherenlenker verbunden, dessen Lenker so ausgelegt und angelenkt sind, daß sich das Lehnenpolster und das Sitzpolster während der Lehnenverstellung stets im oberen Bereich berühren und kein Spalt dazwischen auftritt. Für die Anlenkung des unteren sitzseitigen Lenkers hat der Sitz-Montagewinkel einen nach unten gerichteten Fortsatz. Der obere sitzseitige Scherenarm ist nahe am unteren hinteren Sitzende über dem anderen Scherenarm angelenkt.

In einer weiteren Ausgestaltung der zweiten Ausführung sind die Lehnenscherenlenker zu einer mehrteiligen Schere angeordnet, wobei dadurch vorteilhafte Anpassungen der Bewegungen an unterschiedliche Polsterungen ermöglicht werden. Hierdurch wird in besonders vorteilhafter Weise die Berührung von Lehnen- und Sitzpolster im gesamten Verstellbereich der Lehne fast ohne Gleiten der Polster aufeinander möglich und somit ein erhöhter Verschleiß der Berührungsstellen vermieden.

In einer dritten Ausführung werden die Beinstützen über die Bewegung des Sitzrahmens verstellt, wobei der Motor an einer Traverne befestigt ist und seine Verstellspindel über einen Schwenkhebel, der im hinteren Sitzrahmenbereich angreift, den Sitzrahmen hin- und her bewegt. Die Kopplung des Sitzrahmens im vorderen Bereich mit den Stützenbeschlaglenkern ermöglicht so die Verstellung der Beinstützen. In dieser vorteilhaften Anordnung entfällt der Querholm zwischen den Beinstützenlenkern und ermöglicht von diesem Bereich eine größere Freiheit.

Vorteilhafte Ausgestaltungen sind in den Figuren 1 - 8 dargestellt:
- Fig. 1: zeigt eine Seitenansicht eines Sessels in Liegestellung bei abgenommener Seitenwand, teilweise in Ansicht I - I;
- Fig. 2: zeigt eine Aufsicht auf den Beschlag von Figur 1;
- Fig. 3: zeigt eine Fußstütze teilweise eingezogen;
- Fig. 4: zeigt die Lehne in einer Relaxstellung;
- Fig. 5: zeigt die Sitzstellung;
- Fig. 6: zeigt eine Lehne mit Scherenanlenkung in Sitzstellung;
- Fig. 7: zeigt eine Liegestellung zum Sessel gemäß Figur 6, teilweise in Ansicht VII - VII;
- Fig. 8: zeigt eine Aufsicht auf den Beschlag von Figur 7;
- Fig. 9: zeigt einen Sessel, ähnlich zu Fig. 6 und 7, in einer Zwischenstellung mit einer mehrteiligen Schere zur Lehnenanlenkung und einer anderen Position des Beinstützenantriebs;
- Fig. 10: zeigt eine Anlenkungsvariante zwischen Sitzrahmen und Stützenbeschlaglenker in einer Ausschnittsvergrößerung des Bereichs X gemäß Fig. 9;
- Fig. 11: zeigt eine Ansicht A - A gemäß Fig. 10 im Schnitt;
- Fig. 12: zeigt eine Aufsicht auf den Beschlag von Fig. 9.

In Figur 1 ist ein Sessel in Liegestellung in Seitenansicht dargestellt, dessen eine Seitenwand abgenommen ist und an dessen hinten im Bild liegenden Seitenwand 42 eine komplette Montagebaugruppe angeschraubt ist, die aus symmetrischen, im Bild deckungsgleichen, Beschlagbaugruppen besteht, die jeweils an einer Seitenplatine 4 gehalten sind, von denen die im Bild hinten verdeckt liegende an die Seitenwand 42 angeschraubt ist. Da die seitlichen Beschlagbaugruppen symmetrisch sind, werden durchgehend immer die gleichen Referenzzeichen für zusammengehörige Teile verwandt. Zwischen den Seitenplatinen 4 erstrecken sich, wie Figur 2 zeigt, stabile Traversen 40, 41, die rohrförmig gestaltet in passenden Platinenausnehmungen eingeschweißt oder andersartig lösbar oder fest verbunden sind.

Im vorderen und hinteren Bereich der Platine 4 ist jeweils ein Sitzbeschlaglenker 24, 34A angelenkt, an denen andernends jeweils ein Montagewinkel 20 angelenkt ist, an dessen nach innen gerichteten Schenkel ein Sitzrahmen eines Sitzes verschraubt ist. Der Montagewinkel 20 ist zu dem spiegelbildlich gelegenen mit einem stabilen Sitzquerholm 22 verbunden.

Rückseitig erstreckt sich von dem Montagewinkel 20 nach oben bis etwa auf halbe Höhe des Sitzpolsters ein Montagewinkelfortsatz 20A, an den eine Beschlagplatte als Montageplatte 10 der Lehne 1 bzw. eines Lehnenrahmens, angelenkt ist, an dem sie seitlich mehrfach verschraubt ist. Das besagte Lehnengelenk 23 an der Montageplatte 10 liegt ein Stück weit unter der Oberfläche des Lehnpolsters. Unter diesem Lehnengelenk 23 ist ein Lehnenquerholm 12 von Montageplatte 10 zu Montageplatte angeordnet.

Jeweils an diesem Lehnenquerholm 12 und an dem Sitzquerholm 22 ist mit einem Antriebsglied 13, vorzugsweise einer Spindel, ein Lehnenverstellmotor 11 angelenkt.

Drückt die Verstellspindel 13 die Holme 12, 22 auseinander, so wird der Sitz 2 am Sitz-Montagewinkel 20 nach vorne gedrückt, wobei er an dem kurzen vorderen Lenker 34A abgestützt ist. Beim Auseinanderdrücken der Holme 12, 22 wird die Lehne 1 mit der Montageplatte 10 nach oben geschwenkt, wie Figur 3 und 4 in verschiedenen Phasen zeigt. In der hochgeschwenkten Sitzposition schließen das Sitzpolster und das Lehnpolster dicht aneinander an. Der vordere Sitzlenker 34A setzt sich jenseits seines Platinengelenks in den sitzseitigen oberen Scherenarm 34 der Stützbeschlaglenker fort und wird mit dessen Antrieb gemeinsam verstellt.

In der in Figur 1 gezeigten Ruhestellung ist die Lehne 1 nach hinten leicht ansteigend geneigt und das Sitzpolster 2 nach hinten leicht geneigt und in Richtung zur Lehne 1 eine Hand breit verlagert, jedoch verbleibt ein Spalt zwischen den beiden Polstern von einigen Zentimetern Weite.

Vor der Sitzfläche erstrecken sich auf etwas tieferem Niveau zueinander in Flucht die Oberfläche von zwei Beinstützen 3A, 3B, die beidseitig mit Winkelstücken 30A, 30B jeweils verschraubt an Stützbeschlaglenkern 34 - 38 angelenkt sind, die aus einem Hilfslenker 38 und einer Schere 34 - 37 bestehen, die andernends an die Seitenplatine 4 angelenkt ist. Die Schere 34 - 38 hat relativ lange Hebel, die annähernd vom Sitz bis zum Boden reichen, wenn das Scherengelenk etwa seinen Tiefstpunkt beim Verschwenken durchläuft, wie aus den Figuren 3 und 5 abzuleiten ist, die einen Zwischenzustand bzw. den eingeschwenkten Zustand der Beinstützen 3A, 3B zeigen.

Die vordere Beinstütze 3B ist eingeschwenkt senkrecht gestellt und reicht oben mit einem geringen Abstand bis unter den Rahmen des Sitzes 2 und unten bis einige Zentimeter über dem Boden. In Querrichtung schließt sie, wie Figur 2 zeigt, mit geringem Seitenabstand den ganzen Frontbereich zwischen den Sesselseitenwänden 42 ab.

Die hintere Beinstütze 3A liegt eingeschlagen etwa parallel zur vorderen von dieser beabstandet, so daß auch eine Polsterung noch Platz hat. Die Seitenerstreckung der hinteren Beinstütze 3A ist gemäß Figur 2 etwas kleiner als die der vorderen, damit seitlich Platz für die Schere und den Flansch der Winkelstücke 30A, 30B verbleibt.

Damit die hintere Beinstütze 3A aus der senkrechten Lage in die etwa waagerechte Stützstellung gemäß Figur 1 schwenkt, wenn die Schere betätigt wird, ist der nach untengerichtete Schenkel des Winkelstückes 30A zum einen an einen frontseitigen Scherenarm 36 und zum anderen mit einem Hilfslenker 38 an einem rückseitigen Scherenarm 35 angelenkt. Die Sichtbarkeitsverhältnisse der Stützbeschlaglenker 34 - 38 in Figur 1 entsprechen einer Sicht I - I aus der Mitte in Figur 2 auf den oben gezeichneten Beschlag.

Wie Figur 2 zeigt, sind die hinteren Scherenlenker 34, 35 übereinander nah an der Seitenplatine 4 angeordnet und die vorderen Scherenlenker 36, 37 rechts bzw. links von diesen. Diese schmale Ausbildung der Scherenanordnung vermeidet das Auftreten von Verdrehungsmomenten.

Der äußere vordere Scherenarm 37 ist etwa doppelt so breit wie die übrigen ausgebildet. Dadurch hat er ein sehr viel höheres Widerstandsmoment und es bildet sich in keiner Verfahrstellung ein solcher Spalt zwischen den vorderen Scherenarmen aus, in den ein Finger paßt, der dadurch gequetscht werden könnte. Die hinteren Scherenarme 34, 35 sind auch in ihrer engsten Stellung, die Figur 1 zeigt, so weit beabstandet, daß Finger dazwischen passen und somit keine Quetschgefahr besteht.

Die Figuren 6 - 8 zeigen eine zweite Ausführung der Lehnenanlenkung, die über Scherengetriebe 14 - 17 erfolgt. Die Ansichten Figuren 6 und 7 erfolgen aus dem Schnitt VI - VI; die Seitenplatinen und der hintere Sitzlenker sind wegen der besseren Übersichtlichkeit dort nicht dargestellt.

Figur 6 zeigt die Lehne 1 in aufrechter Stellung und Figur 7 in völlig abgesenkter. Die Polster der Lehne 1 und des Sitzes 2 berühren sich in allen Stellungen; es bildet sich kein störender Spalt aus, in den lose Polster oder Kleiderenden eingezogen oder eingeklemmt werden könnten.

Der Sitzbeschlag 20 weist einen nach unten gerichteten Montagewinkelfortsatz 20B auf, an dem übereinander beabstandet hintereinander versetzt die sitzseitigen Scherenarme 14, 15 angelenkt sind. Die lehnenseitigen Scherenarme 16, 17 sind nach oben gerichtet einerseits an diesen und andererseits übereinander beabstandet und hintereinander an einer Montageplatte 10B angelenkt und über diese mit der Lehne 1 an ihrem Rahmen verbunden.

Wie Figur 8 zeigt, ist der Lehnenquerholm 20B an den der Lehnenverstellmotor 11 angeschlossen ist, gekröpft ausgebildet. Der Lehnenquerholm 20B erstreckt sich zwischen Montageplatten 10B. Diese sowie sämtliche Lehnen-Antriebselemente und die Lehnen-Scherengetriebe liegen in allen Lehnenstellungen unter dem Sitzund dem Lehnenpolster, und diese Polster erstrecken sich seitlich bis nahe an die Sesselseitenwände.

Fig. 9 zeigt einen Sessel in einer weiteren beispielhaften Ausgestaltungsform der Lehnenscherenlenker 14 - 17 und des Beinstützenantriebs 31, 33. Die Lehnenscherenlenker 14, 15, 16, 17 bilden zusammen mit weiteren Lehnenscherenlenkern 15A, 16A eine mehrstufige Schere in der Art einer Nürnberger Schere. Die Lehne 1 ist in aufgerichteter Stellung gezeigt.

Der sitzseitige Scherenarm 15 ist mit dem lehnenseitigen Scherenarm 16 und der Scherenarm 14 über zwei weitere Scherenarme 16A und 15A mit dem lehnenseitigen Scherenarm 17 verschwenkbar verbunden. In dieser Ausführung liegt der lehnenseitige Scherenarm 16 beabstandet vor dem lehnenseitigen Scherenarm 17. Es ergibt sich hierbei eine vorteilhafte Anpassungsmöglichkeit der Bewegung der Lehnen an unterschiedliche Aufbauten, so daß die Polster der Lehne 1 und des Sitzes 2 sich auch wieder in jeder Stellung ebenfalls in vorteilhafter Weise so berühren, daß kein Spalt entsteht.

Der Motor 31 des Beinstützenverstellantriebes ist an der Traverse 40 angelenkt, seine Stützenverstellspindel 33 ist verschwenkbar an einem Querholm 22A angelenkt. Der Querholm 22A liegt zwischen zwei Schwenkhebeln 43 und ist mit diesen verbunden. Die Schwenkhebel 43 sind an den Seitenplatinen 4 verschwenkbar gelagert und an ihren oberen Enden mit den Montagewinkeln 20 verschwenkbar verbunden. Beim Verstellen der Stützenverstellspindel 33, beispielsweise in Richtung Fußende, wird diese Bewegungsrichtung durch die Schwenkhebel 43 umgekehrt, so daß sich die Montagewinkel 20 in der entgegengesetzten Richtung bewegen. Im vorderen Bereich der Montagewinkel 20 sind die Stützenbeschlaglenker 34 gekoppelt angelenkt und fahren hierbei die Beinstützen 3A, 3B heraus. Die Beinstützen 3A, 3B werden somit indirekt über die Bewegung der Montagewinkel 20 verstellt. Vorteilhaft hierbei ist, daß der Querholm 32 entfällt und mehr Raum für das Einziehen der Beinstützen 3a, 3B entsteht.

Fig. 10 zeigt in einer Ausschnittsvergrößerung des Bereiches X gemäß Fig. 9 die Koppelung von Montagewinkel 20 mit Stützenbeschlaglenker 34 über einen Bolzen 44. Der Stützenbeschlaglenker 34 weist hierzu eine abgewinkelte Verlängerung mit einem Langloch 34B auf, das mit dem Bolzen 44 und somit mit dem Montagewinkel 20 verbunden ist. Es ist besonders vorteilhaft, ein Langloch zu verwenden, da somit wesentlich geringere Antriebskräfte zur Beinstützenverstellung erforderlich sind.

In Fig. 11 ist eine Ansicht des Schnitts A - A der Fig. 10 dargestellt. Das Langloch 34B ist mit einer reibungsarmen Ausgestaltung, beispielsweise einer Buchse 34C, versehen. In dieser wird der Bolzen 44, der ebenfalls eine Buchse 34D aufweist, reibungsarm geführt. Material der Buchsen 34C, 34D ist vorzugsweise Kunststoff.

In vorteilhafter Anordnung sind Sitzbeschlaglenker 34A, Stützenbeschlaglenker 34 und Montagewinkel 20 in einem Anlenkungspunkt durch die Bolzen 44 verschwenkbar gegeneinander verbunden.

Fig. 12 zeigt eine Aufsicht auf den Beschlag gemäß Fig. 9.

Zur Montageerleichterung des Sitzrahmens 2 auf den Montagewinkel 20 sind darin mehrere Zentrierbolzen 18 und außerdem runde Schraubenlöcher 19 eingebracht. Der Sitzrahmen kann also mit den Zentrierbolzen (18) in passende Zentrierlöcher eingesetzt und in Position gehalten werden, wenn die Fixierschrauben durch die Schraubenlöcher 19 eingedreht werden.

Der Lehnenrahmen und die Seitenwände werden mit Schablonen vorgebohrt oder mit Schraubbolzen oder -buchsen bestückt, so daß die Lehne und die Seitenplatinen ohne weiteres positionsgenau dort verschraubt werden.

Bevorzugt werden zur Montageerleichterung des Sitzrahmens 2 und/oder der Sesselseitenwände 42 die Montagewinkel und/oder die Seitenplatinen 4 in die Zentrierbolzen 18 eingebracht, wodurch diese in passenden Bohrungen aufgenommen und zentriert gehalten positionsgenau zu verschrauben sind.

### Bezugszeichenliste

- 1: Lehne (Lehnenrahmen)
- 2: Sitz (Sitzrahmen)
- 3: Beinstützen
- 3A: Beinstützen
- 3B: Beinstützen
- 4: Seitenplatinen
- 10: Montageplatte
- 10B: Montageplatte mit Scherengelenk
- 11: Motor zu 1
- 12: Lehnenquerholm für 11/1
- 12B: Lehnenquerholm am Scherengelenk gekröpft
- 13: Verstellspindel in 11 (Antriebsglied)
- 14: Lehnenscherenlenker oder -arme
- 15, 15A: Lehnenscherenlenker oder -arme
- 16, 16A: Lehnenscherenlenker oder -arme
- 17: Lehnenscherenlenker oder -arme
- 18: Zentrierbolzen
- 19: Schraubenlöcher
- 20: Montagewinkel für 2
- 20A: Montagewinkelfortsatz
- 20B: Montagewinkelfortsatz für Scherengelenke
- 22: Sitzquerholm
- 22A: Querholm
- 23: Lehnengelenk
- 24: Sitzbeschlaglenker hinten
- 30: Winkelstück
- 30A: Winkelstück zu 3A
- 30B: Winkelstück zu 3B
- 31: Motor für 3A, 3B
- 32: Querholm für 31
- 33: Stützenverstellspindel in 31 (Antriebsglied)
- 34: Stützenbeschlaglenker rückseitig
- 34A: Sitzbeschlaglenker vorn
- 34B: Langloch
- 34C: Buchse
- 34D: Buchse
- 35: Stützenbeschlaglenker - Scherenlenker
- 36: Stützenbeschlaglenker frontseitig
- 37: Scherenlenker
- 38: Hilfslenker
- 40: Traversen zwischen 4
- 41: Traversen zwischen 4
- 42: Sesselseitenwand mit Armlehne
- 43: Schenkhebel
- 44: Bolzen

## Patentansprüche

1. Sitz-Liegesesselbeschlag zur motorischen Neigungs-Verstellung einer Rückenlehne (1) und zum motorischen Ausund Einfalten einer zweiteiligen Beinstütze (3A, 3B), **dadurch gekennzeichnet, daß** der Beschlag vollständig zwischen zwei mit Traversen (40, 41) verbundenen Seitenplatinen (4) werksseitig vormontiert ist, an denen jeweils eine Seitenwand (42) mit einer Armlehne zu befestigen ist, daß an jeder Seitenplatine (4) direkt oder indirekt Sitzbeschlaglenker (24, 34A) angelenkt sind, an denen ein Montagewinkel (20) zur Befestigung eines Sitzrahmens (2), über dessen Länge er sich annähernd erstreckt, angelenkt ist, und die Beinstützenteile (3A, 3B) mit Stützen-Scherenlenkern (34 - 37) direkt oder indirekt als Stützenbeschlaglenker angelenkt sind, die an Winkelstücken (30A, 30B) jeweils die Beinstützen (3A, 3B) tragen, und an dem Montagewinkel (20) direkt oder indirekt eine Montageplatte (10, 10B) zum Halten eines Rückenlehnenrahmens (1) angelenkt ist und daß zwischen den beidseitigen Montageplatten (10, 10B) ein Rückenlehnenquerholm (12, 12B) angeordnet ist und zwischen den beiderseitigen Montagewinkeln (20) ein Sitzquerholm (22) angeordnet ist und zwischen diesem und dem Rückenlehnenquerholm (12, 12B) sich ein Antriebsglied (13) eines Rückenlehnenverstellmotors (11) erstreckt und daß zwischen den beiden Scherenlenkern (34, 35) sich ein Scherenquerholm (32) erstreckt, zwischen dem und einer der Traversen (40, 41) sich ein Antriebsglied (33) eines Beinstützenantriebsmotors (31) erstreckt, oder daß sich das Antriebsglied (33) des Beinstützenmotors (31) zwischen einer Traverse (40) und einem zwischen den Montagewinkeln (20) angeordneten Querholm (22A) erstreckt.

2. Sitz-Liegesesselbeschlag nach Anspruch 1, **dadurch gekennzeichnet, daß** an den Montagewinkeln (20) des Sitzes (2) jeweils ein Montagewinkelfortsatz (20B) angeformt ist, der den Sitz (2) rückseitig überragt und bis etwa zu dessen halber Höhe aufragt an dessen Endbereich die Montageplatte (10) der Lehne (1) angelenkt ist.

3. Sitz-Liegesesselbeschlag nach Anspruch 1, **dadurch gekennzeichnet, daß** an den Montagewinkeln (20) des Sitzes (2) jeweils ein Montagewinkelfortsatz (20B) angeformt ist, der sich am hinteren Sitzbereich nach unten erstreckt und an den ein Lehnenscherenlenker (14 - 17) angelenkt ist und sich nach hinten oben erstreckt, wo er an einer Montageplatte (10B) angelenkt ist, die an der Lehne (1) befestigt ist.

4. Sitz-Liegesesselbeschlag nach Anspruch 3, **dadurch gekennzeichnet, daß** der Lehnenquerholm (12B) sich zwischen den Montageplatten (10B) nach hinten gekröpft erstreckt.

5. Sitz-Liegesesselbeschlag nach Anspruch 3 oder 4, **dadurch gekennzeichnet, daß** die Lehnenscherenlenker (14 - 17) so angeordnet und ausgebildet sind, daß sich Polster der Lehne (1) und des Sitzes (2) bei jeder Lehnenneigung einander berühren und die Lehnenscherenlenker (14 - 17) und die Montageplatte (10B) von den Polstern verdeckt sind.

6. Sitz-Liegesesselbeschlag nach einem der vorstehenden Ansprüche, **dadurch gekennzeichnet, daß** die Antriebsglieder (13, 33) der Motoren (11, 31) Verstellspindeln sind.

7. Sitz-Liegesesselbeschlag nach einem der vorstehenden Ansprüche, **dadurch gekennzeichnet, daß** sich die Stützen-Scherenlenker (34 - 37) im eingefalteten Zustand vom vorderen Sitzbereich bis annähernd zum Boden erstrecken und die Beinstützen (3A, 3B) dabei hintereinander beabstandet voneinander angeordnet sind, so daß die frontseitige Beinstütze (3B) einen Frontbereich unter dem Sitz (2) fast vollständig verschließt.

8. Sitz-Liegesesselbeschlag nach Anspruch 7, **dadurch gekennzeichnet, daß** die Stützen-Scherenlenker (34 - 37) im völlig ausgefalteten Zustand jeweils das vordere Winkelstück (30B) so vor den Sitz (2) halten, daß die vordere Beinstütze (3B) leicht geneigt zur Sitzoberfläche etwas tiefer als diese gelegen ist, und daß das sitzseitige Winkelstück (30A) mit einem Seitenschenkel an dem unteren frontseitigen Scherenlenker (36) und mit einem Hilfslenker (38) an dem sitzseitigen unteren Scherenlenker (35) so angelenkt ist, daß die auf den Winkelstücken (30A) montierte sitzseitige Beinstütze (3A) in dem völlig ausgefahrenen Zustand mit der frontseitigen Beinstütze (3B) fluchtet.

9. Sitz-Liegesesselbeschlag nach einem der vorstehenden Ansprüche, **dadurch gekennzeichnet, daß** die sitzseitigen Stützen-Scherenlenker (34, 35) übereinander und die vorderen Stützen-Scherenlenker (36, 37) beidseitig der hinteren angeordnet sind.

10. Sitz-Liegesesselbeschlag nach einem der vorstehenden Ansprüche, **dadurch gekennzeichnet, daß** die sitzseitigen Stützen-Scherenlenker (34, 35) so angeordnet sind, daß sie in allen Stellungen einen fingerbreiten Mindestabstand haben.

11. Sitz-Liegesesselbeschlag nach einem der vorstehenden Ansprüche, **dadurch gekennzeichnet, daß** der frontseitige Stützen-Scherenlenker (37), der außen liegt, so breit ist, daß er in allen Stellungen den innenliegenden Stützen-Scherenlenker (36) überlappt.

12. Sitz-Liegesesselbeschlag nach einem der vorstehenden Ansprüche, **dadurch gekennzeichnet, daß** der obere sitzseitige Stützenlenker (34) sich jenseits seiner direkten oder indirekten Anlenkung an der Seitenplatine (4) als der vordere Sitzbeschlaglenker (34A) weiter bis zum Gelenk an dem Montagewinkel (20) erstreckt und kürzer als der hintere Sitzbeschlaglenker (24) ausgebildet und so relativ zu diesem ist, daß bei ausgestellten Beinstützen (3A, 3B) der Sitzrahmen (2) frontseitig tiefer und weiter rückwärts gelegen ist als bei eingezogenen Beinstützen (3A, 3B) und der Sitzrahmen (2) rückseitig stets annähernd auf gleicher Höhe ist, wenn er bei der Beinstützenverstellung hin- und herbewegt wird.

13. Sitz-Liegesesselbeschlag nach einem der vorstehenden Ansprüche, **dadurch gekennzeichnet, daß** die Anordnung des Querholms (22A) zwischen den Montagewinkeln (20) an nach unten gerichteten Montagefortsätzen der Montagewinkel (20) erfolgt oder an Schwenkhebeln (43), die an den Seitenplatinen (4) verschwenkbar gelagert sind.

14. Sitz-Liegesesselbeschlag nach einem der vorstehenden Ansprüche, **dadurch gekennzeichnet, daß** die Stützenbeschlaglenker (34) zusätzlich an den Montagewinkeln (20) verschwenkbar angelenkt sind.

15. Sitz-Liegesesselbeschlag nach Anspruch 14, **dadurch gekennzeichnet, daß** die Stützenbeschlaglenker (34) an den Montagewinkeln (20) in den Anlenkungspunkten der Sitzbeschlaglenker (34A) verschwenkbar angeordnet sind.

16. Sitz-Liegesesselbeschlag nach Anspruch 14 oder 15, **dadurch gekennzeichnet, daß** die Stützenbeschlaglenker (34) in den Anlenkungspunkten an den Montagewinkeln (20) Langlöcher (34B) aufweisen.

17. Sitz-Liegesesselbeschlag nach Anspruch 16, **dadurch gekennzeichnet, daß** die Langlöcher (34B) der Stützenbeschlaglenker (34) eine reibungsarme Ausbildung aufweisen.

18. Sitz-Liegesesselbeschlag nach Anspruch 17, **dadurch gekennzeichnet, daß** die Langlöcher (34B) Buchsen (34C) aus Kunststoff aufweisen, und der in diesen Buchsen (34C) geführte Bolzen (44) mit einer geeigneten Kunststoffbuchse (34D) versehen ist.

19. Sitz-Liegesesselbeschlag nach einem der vorstehenden Ansprüche, **dadurch gekennzeichnet, daß** die Lehnenscherenlenker (14-17) eine mehrteilige Schere nach Art einer Nürnberger Schere bilden.

20. Sitz-Liegesesselbeschlag nach einem der vorstehenden Ansprüche, **dadurch gekennzeichnet, daß** die Montagewinkel (20) auf dem sitzseitigen Winkelschenkel und/oder die Seitenplatinen (4) Zentrierbolzen (18) und Schraubenlöcher (19)aufweisen und der Sitzrahmen (2) bzw. die Seitenwände (42) in dazu passenden Zentrierbohrungen lageorientiert zu halten und zu verschrauben sind.

21. Sitz-Liegesesselbeschlag nach einem der vorstehenden Ansprüche, **dadurch gekennzeichnet, daß** die Querholme (12, 22, 22A, 32) und/oder die Traversen (40, 41) Rohre sind, die in Bohrungen gehalten und lösbar oder fest verbunden sind.

## Claims

1. A seat-recliner fitting for motor-driven adjustment of the inclination of a back rest (1) and motor-driven extension and retraction of a two-part leg support (3A, 3B), **characterised in that** the fitting is completely pre-assembled at the factory between two side plates (4) connected by cross-members (40, 41), a side wall (42) with an arm rest being fixed to each side plate; **in that** seat-fitting links (24, 34A) are directly or indirectly pivoted to each side plate (4) and are pivoted to an assembly bracket (20) for fixing a seat frame (2) and extending approximately along the length thereof, and the leg support parts (3A, 3B) are directly or indirectly pivoted to scissor support links (34 - 37) to form support fitting links which respectively bear the leg supports (3A, 3B) on angle pieces (30A, 30B) and an assembly plate (10, 10B) for holding a back rest frame (1) is directly or indirectly pivoted to the assembly bracket (20) and a transverse back rest member (12, 12B) is disposed between the assembly plates (10, 10B) on each side and a transverse seat member (22) is disposed between the assembly brackets (20) on each side and a drive element (13) of a back rest adjusting motor (11) extends between the transverse seat member (22) and the transverse back rest member (12, 12B) and a transverse scissor member (32) extends between the two scissor links (34, 35), and a drive element (33) of a leg-support drive motor (31) extends between the member (32) and one of the cross-members (40, 41) or the drive element (33) of the leg-support motor (31) extends between a cross-member (40) and a transverse member (22A) disposed between the assembly brackets (20).

2. A seat-recliner fitting according claim 1, **characterised in that** an extension (20B) is integrally formed on each assembly bracket (20) of the seat (2) and projects beyond the back of the seat (2) and to half way up its height and the assembly plate (10) of the back rest (1) is pivoted to its end region.

3. A seat-recliner fitting according claim 1, **characterised in that** an extension (20B) is integrally formed on each assembly bracket (20) of the seat (2) and extends downwards on the rear seat region and a scissor back rest link (14 - 17) is pivoted to it and extends backwards and upwards, where it is pivoted to an assembly plate (10B) fixed to the back rest (1).

4. A seat-recliner fitting according claim 3, **characterised in that** the transverse member (12B) is bent backwards and extends between the assembly plates (10B).

5. A seat-recliner fitting according claim 3 or 4, **characterised in that** the scissor back-rest links (14 - 17) are so disposed and constructed that upholstery on the back rest (1) is in contact with upholstery on the seat (2) at each inclination of the back rest, and the scissor back-rest links (14 - 17) and the assembly plate (10B) are covered by the upholstery.

6. A seat-recliner fitting according any of the preceding claims, **characterised in that** the drive elements (13, 33) of the motors (11, 31) are adjustment spindles.

7. A seat-recliner fitting according any of the preceding claims, **characterised in that** the scissor support links (34 - 37) when in the retracted state extend from the front seat region approximately to the floor, and the leg supports (3A, 3B) are spaced apart one behind the other so that the front leg support (3B) almost completely closes a front region under the seat (2).

8. A seat-recliner fitting according claim 7, **characterised in that** the scissor support links (34 - 37), when completely extended, respectively so hold the front angle piece (30B) in front of the seat (2) so that the front leg support (3B) is slightly inclined to and somewhat lower than the seat surface, and the seat-side angle piece (3A) is so pivoted via a side limb to the bottom front scissor link (36) and so pivoted via an auxiliary link (38) to the seat-side bottom scissor link (35) that the seat-side leg support (3A) mounted on the angle pieces (30A), when completely extended, is in line with the front leg support (3B).

9. A seat-recliner fitting according any of the preceding claims, **characterised in that** the seat-side scissor support links (34, 35) are disposed one above the other and the front scissor support links (36, 37) are disposed on each side of the rear links.

10. A seat-recliner fitting according any of the preceding claims, **characterised in that** the seat-side scissor support links (34, 35) are so disposed that in all positions they are separated by at least a finger's breadth.

11. A seat-recliner fitting according any of the preceding claims, **characterised in that** the outer front scissor support link (37) has a width such that in all positions it overlaps the inner scissor support link (36).

12. A seat-recliner fitting according any of the preceding claims, **characterised in that** the top seat-side support link (34), on the other side of its direct or indirect articulation to the side plate (4), extends further than the front seat fitting link (34A) up to the joint to the assembly bracket (20) and is shorter than the rear seat fitting link (24) and is such relative thereto that when the leg supports (3A, 3B) are extended the seat frame (2) is lower at the front and further to the rear than when the leg supports (3A, 3B) are retracted, and the seat frame (2) at the rear is approximately always at the same height when moved backwards and forwards on adjustment of the leg supports.

13. A seat-recliner fitting according any of the preceding claims, **characterised in that** the transverse member (22A) between the assembly brackets (20) is disposed on downwardly directed extensions of the assembly brackets (20) or on rocking levers (43) pivotable on the side plates (4).

14. A seat-recliner fitting according any of the preceding claims, **characterised in that** the support fitting links (34) are additionally pivotable on the assembly brackets (20).

15. A seat-recliner fitting according claim 14, **characterised in that** the support fitting links (34) on the assembly brackets (20) are pivotable at the points of articulation of the seat fitting links (34A).

16. A seat-recliner fitting according claim 14 or 15, **characterised in that** the support fitting links (34) are formed with slots (34B) at the points of articulation on the assembly brackets (20).

17. A seat-recliner fitting according claim 16, **characterised in that** the slots (34B) on the support fitting rods (34) have a low-friction construction.

18. A seat-recliner fitting according claim 17, **characterised in that** the slots (34B) have plastic bushes (34C) and the bolts (34) guided in the bushes (34C) are provided with a suitable plastic bush (34D).

19. A seat-recliner fitting according any of the preceding claims, **characterised in that** the scissor back-rest links (14 - 17) are multi-part scissors like a lazy tongs.

20. A seat-recliner fitting according any of the preceding claims, **characterised in that** the assembly brackets (20) on the seat-side angle limb and/or the side plates (4) comprise centring bolts (18) and screw holes (19), and the seat frame (2) and side walls (42) are adjusted in position and held and screwed in matching centring boreholes.

21. A seat-recliner fitting according any of the preceding claims, **characterised in that** the transverse members (12, 22, 22A, 32) and/or the cross-members (40, 41) are tubes which are held in boreholes and releasably or permanently connected.

## Revendications

1. Armature de fauteuil à position couchée, pour la manoeuvre d'inclinaison motorisée d'un dossier (1) et pour le déploiement et le repli d'un appui de jambe (3A, 3B) réalisé en deux parties, **caractérisée en ce que** l'armature est complètement prémontée en usine entre deux platines latérales (4) reliées à des traverses (40, 41), platines latérales à chacune desquelles doit être fixée une paroi latérale (42) avec un accoudoir, **en ce que** sur chaque platine latérale (4) sont articulés, directement ou indirectement, des bras articulés d'armatures de siège (24, 34A) auxquels est articulée une cornière de montage (20) pour la fixation d'un cadre de siège (2) sur la longueur duquel elle s'étend à peu près, et les parties d'appui de jambe (3A, 3B) étant articulées avec des bras articulés à ciseaux d'appui (34 à 37) directement ou indirectement en tant que bras articulés d'armatures d'appui, portant chacun sur des pièces de cornière (30A, 30B) les appuis de jambe (3A, 3B), et est articulée à la cornière de montage (20) directement ou indirectement une plaque de montage (10, 10B) pour le maintien d'un cadre de dossier (1), et **en ce que**, entre les plaques de montage (10, 10B) situées des deux côtés, est disposé un montant transversal de dossier (12, 12B) et, entre les cornières de montage (20) situées des deux côtés, est disposé un montant transversal d'assise (22) et, entre celui-ci et le montant transversal de dossier (12, 12B), s'étend un organe d'entraînement (13) d'un moteur de manoeuvre de dossier (11), et **en ce que**, entre les deux bras articulés à ciseaux (34, 35), s'étend un montant transversal de ciseaux (32), entre lequel et l'une des traverses (40, 41), s'étend un organe entraînement (33) d'un moteur entraînement d'appui de jambe (31), ou **en ce que** l'organe entraînement (33) du moteur d'appui de jambe (31) s'étend entre une traverse (40) et un montant transversal (22A) disposé entre les cornières de montage (20).

2. Armature de fauteuil à position couchée selon la revendication 1, **caractérisée en ce que**, sur chacune des cornières de montage (20) du siège (2), est formé d'un seul tenant un prolongement de cornière de montage (20B), dépassant du côté arrière le siège (2) et ressortant sur sa mi-hauteur, sur la zone d'extrémité duquel la plaque de montage (10) du dossier (1) est articulée.

3. Armature de fauteuil à position couchée selon la revendication 1, **caractérisée en ce que**, sur chacune des cornières de montage (20) du siège (2) est formé d'un seul tenant un prolongement de cornière de montage (20B) s'étendant vers le bas sur la zone d'assise arrière et cornières de montage auxquelles un bras articulé à ciseaux de dossier (14 à 17) est articulé et s'étend vers le haut et l'arrière, où il est articulé à une plaque de montage (10B) fixée au dossier (1).

4. Armature de fauteuil à position couchée selon la revendication 3, **caractérisée en ce que** le montant transversal de dossier (12B) s'étend entre les plaques de montage (10B), de façon coudée vers l'arrière.

5. Armature de fauteuil à position couchée selon la revendication 3 ou 4, **caractérisée en ce que** les bras articulés de ciseaux de dossier (14 à 17) sont disposés et réalisés de manière qu'un coussin du dossier (1) et un coussin de l'assise (2), pour chaque inclinaison du dossier, soient en contact l'un à l'autre et que les bras articulés à ciseaux de dossier (14 à 17) et la plaque de montage (10B) soient couverts par les coussins.

6. Armature de fauteuil à position couchée selon l'une des revendications précédentes, **caractérisée en ce que** les organes entraînement (13, 33) des moteurs (11, 31) sont des broches de manoeuvre.

7. Armature de fauteuil à position couchée selon l'une des revendications précédentes, **caractérisée en ce que** les bras articulés à ciseaux d'appui (34 à 37) à l'état replié s'étendent de la zone d'assise avant jusqu'à à peu près au sol et les appuis de jambe (3A, 3B) étant disposés les uns derrière les autres à distance les uns des autres, de manière que les appuis de jambe (3B) situés côté avant ferment pratiquement complètement une zone avant située sous le siège (2).

8. Armature de fauteuil à position couchée selon la revendication 7, **caractérisé en ce que** les bras articulés à ciseaux d'appui (34 à 37) à l'état complètement déployé maintiennent chacun la pièce de cornière avant (30B) devant le siège (2), de manière que les appuis de jambe avant (3B) soient placés de façon légèrement inclinée par rapport à la surface d'assise, un peu plus profondément que celle-ci, et **en ce que** la pièce de cornière (30A) située côté assise est articulée avec une branche latérale sur le bras articulé à ciseaux (36) inférieur, situé à l'avant, et à un bras articulé auxiliaire (38) situé sur le bras articulé à ciseaux inférieur (35) situé côté assise, **en ce que** les appuis de jambe (3A) situés côté assise, montés sur les pièces de cornière (30B), à l'état complètement déployé, sont en alignement avec les appuis de jambe (3B) situés à l'avant.

9. Armature de fauteuil à position couchée selon l'une des revendications précédentes, **caractérisée en ce que** les bras articulés à ciseaux d'appui (34, 35), situés côté assise, sont disposés les uns au-dessus des autres et les bras articulés à ciseaux d'appui avant (36, 37) sont disposés des deux côtés de ceux situés à l'arrière.

10. Armature de fauteuil à position couchée selon l'une des revendications précédentes, **caractérisée en ce que** les bras articulés à ciseaux d'appui (34, 35), situés côté assise, sont disposés de manière qu'ils aient un espacement minimal, de la largeur d'un doigt, en toutes les positions.

11. Armature de fauteuil à position couchée selon l'une des revendications précédentes, **caractérisée en ce que** le bras articulé à ciseaux d'appui (37) situé côté avant, qui est situé extérieurement, est d'une largeur telle qu'il chevauche le bras articulé à ciseaux d'appui intérieur (36) en toutes les positions.

12. Armature de fauteuil à position couchée selon l'une des revendications précédentes, **caractérisée en ce que** le bras articulé d'appui supérieur (34) situé côté assise s'étend au-delà de son articulation directe ou indirecte sur la platine latérale (4), réalisée sous forme de bras articulé d'armature de fauteuil avant (34A), en continuant jusqu'à l'articulation à la cornière de montage (20), et est plus court que le bras articulé d'armature de fauteuil arrière (24), et par rapport à celui-ci est tel que, lorsque les appuis de jambe (3A, 3B) sont sortis, le cadre d'assise (2) coté avant est placé plus profondément et plus à l'arrière que lorsque les appuis de jambe (3A, 3B) sont rétractés, et le cadre d'assise (2) côté arrière est toujours à peu près à la même hauteur, lorsqu'il est déplacé dans un sens et dans l'autre lors de la manoeuvre des appuis de jambe.

13. Armature de fauteuil à position couchée selon l'une des revendications précédentes, **caractérisée en ce que** l'agencement du montant transversal (22A) entre les cornières de montage (20) se fait sur des prolongements de montage, orientés vers le bas, des cornières de montage (20), ou sur des leviers pivotants (43) montés à pivotement sur les platines latérales (4).

14. Armature de fauteuil à position couchée selon l'une des revendications précédentes, **caractérisée en ce que** les bras articulés d'armatures d'appui (34) sont en plus articulés de façon à pouvoir pivoter sur les cornières de montage (20).

15. Armature de fauteuil à position couchée selon la revendication 14, **caractérisée en ce que** les bras articulés d'armatures d'appui (34) sont disposés de façon à pouvoir pivoter sur les cornières de montage (20), aux points d'articulation des bras articulés d'armatures de fauteuil (34A).

16. Armature de fauteuil à position couchée selon la revendication 14 ou 15, **caractérisée en ce que** les bras articulés d'armatures d'appui (34) présentent des trous oblongs (34B) aux points d'articulation sur les cornières de montage (20).

17. Armature de fauteuil à position couchée selon la revendication 16, **caractérisée en ce que** les trous oblongs (34B) des bras articulés d'armatures d'appui (34) sont d'une configuration générant peu de frottement.

18. Armature de fauteuil à position couchée selon la revendication 17, **caractérisée en ce que** les trous oblongs (34B) présentent des douilles (34C) en matière synthétique, et le boulon (44), guidé dans ces douilles (34C), est muni d'une douille en matière synthétique (34D) appropriée.

19. Armature de fauteuil à position couchée selon l'une des revendications précédentes, **caractérisée en ce que** les bras articulés à ciseaux de dossier (14 à 17) forment un ciseau en plusieurs parties à la façon d'un ciseau de Nürnberg.

20. Armature de fauteuil à position couchée selon l'une des revendications précédentes, **caractérisée en ce que** les cornières de montage (20) présentent, sur les branches de cornière situées côté assise et/ou les platines latérales (4), des boulons de centrage (18) et des trous de vissage (19), et le cadre d'assise (2) ou les parois latérales (42) sont à maintenir et à visser, de façon orientée en position, dans des trous de centrage ajustés à ceux-ci.

21. Armature de fauteuil à position couchée selon l'une des revendications précédentes, **caractérisée en ce que** les montants transversaux (12, 22, 22A, 32) et/ou les traverses (40, 41) sont des tubes, maintenus dans des perçages et reliés de façon désolidarisable ou rigidement.
